# EUROPÄISCHE PATENTSCHRIFT

(11) **EP 1 279 889 B1**
(45) Veröffentlichungstag und Bekanntmachung des Hinweises auf die Patenterteilung: **28.09.2005**
(21) Anmeldenummer: 02016366.3
(22) Anmeldetag: 25.07.2002
(51) Int. Cl.: F21V 3/00, F21V 3/02

(54) **Leuchte mit einem Basisteil und einer wannenförmigen Abdeckung sowie Basisteil für eine Leuchte**
Light with base unit and tub-shaped cover and a base unit for the lamp
Eclairage avec une pièce support et un couvercle en forme de cuve et une pièce support pour la lampe

(30) Priorität: 27.07.2001 DE 20112365 U
(43) Veröffentlichungstag der Anmeldung: 29.01.2003
(73) Patentinhaber: Zumtobel Staff GmbH, 6850 Dornbirn (AT)
(72) Erfinder: Ladstätter, Gerald Ing., 6833 Klaus (AT)
(74) Vertreter: Schmidt-Evers, Jürgen

(56) Entgegenhaltungen:
- CH-A- 528 796
- GB-A- 859 429
- US-A- 5 746 502
- US-A- 6 139 169

## Beschreibung

Die Erfindung betrifft eine Leuchte und ein Basisteil nach dem Oberbegriff des Anspruchs 1 bzw 11.

Eine Leuchte bzw. ein Basisteil dieser Art ist bekannt. Die bekannte Leuchte bzw. das Basisteil ist von länglicher und rechteckiger Bauform, die durch ein im wesentlichen flaches Basisteil mit Mitteln zum Befestigen an einem Träger, z. B. an einer Wand oder Decke, und einer wannenförmigen Abdeckung gebildet ist, die mittels lösbaren Befestigungselementen mit dem Basisteil verbunden ist. Diese vorbekannte Leuchte erfüllt einen weniger anspruchsvollen Beleuchtungszweck, z. B. in Treppenhäusern, Kellern, Feuchträumen, Garagen, Hallen u. dgl. Da die Abdeckung aus opalem Material besteht, ist die bekannte Leuchte blendfrei, was jedoch die Leuchtleistungsausnutzung etwas beeinträchtigt.

Ferner ist aus der CH 528,796 eine Leuchte mit einem Basisteil bekannt, dass mit einer wannenförmigen Abdeckung verbunden ist. Die Abdeckung weist bei dieser bekannten Leuchte eine bezüglich ihrer Breite verringerte Anschlussöffnung auf, zu deren Rand hin sich von den Seitenwänden Deckenwandabschnitte nach innen erstrecken. Eine Verbindung zwischen der Abdeckung und dem Basisteil erfolgt dadurch, dass der Verbindungsbereich der Abdeckung im Bereich der Anschlussöffnung in Form einer U-Rille ausgestaltet ist, in welche ein ebenfalls U-förmiger Vorsprung des Basisteils eingreift.

Der Erfindung liegt die Aufgabe zugrunde, bei einer Leuchte der oben beschriebenen Art die Leuchtleistung zu verbessern. Insbesondere soll auch die Leuchtenumgebung an der Anbauseite, z.B. der Decke zumindest leicht aufgehellt werden.

Diese Aufgabe wird durch die Merkmale der unabhängigen Ansprüche 1 oder 11 gelöst.

Bei der erfindungsgemäßen Leuchte ist das Basisteil in seinem der Abdeckung zugewandten Bereich derart ausgestaltet ist, dass im montierten Zustand der Abdeckung eine an die Deckenwandabschnitte angrenzende und jeweils seitlich offene Ausnehmung gebildet ist. Bei dieser Ausgestaltung ist die Abstrahlfläche der Leuchte um die Flächengröße der Ausnehmungen nicht nur vergrößert, so daß mehr Licht abgestrahlt wird, sondern die vergrößerten Flächenbereiche sind auch zur Anbauseite, z. B. zur Decke, hin gerichtet. Hierdurch wird die Umgebung der Leuchte im Bereich der Anbauseite vermehrt beleuchtet.

Weiterbildungen der Erfindung führen zu einfachen, kleinen und kostengünstig herstellbaren Bauweisen, wobei auch die Befestigung des Rasters und/oder der wannenförmigen Abdeckung verbessert werden. Weitere Weiterbildungen verbessern die Leuchte hinsichtlich der Lichtabstrahlung auch im seitlichen Bereich.

Der Erfindung liegt auch die Aufgabe zugrunde, ein Basisteil so auszugestalten, daß es sich auch für eine verbesserte Beleuchtung in seinen seitlichen Bereichen bzw. im Anbauseitenbereich eignet.

Diese Aufgabe wird durch die Merkmale des Anspruchs 11 gelöst. Vorteilhafte Weiterbildungen der Erfindung sind in zugehörigen Unteransprüchen beschrieben. Zu den durch die Ausgestaltung nach Anspruch 11 erzielbaren Vorteilen wird zur Vermeidung von Wiederholungen auf die Vorteilsbeschreibung bezüglich dem unabhängigen Anspruch 1 verwiesen. Jene Vorteile gelten auch für die Ausgestaltung nach Anspruch 11.

Nachfolgend werden vorteilhafte Ausgestaltungen der Erfindung anhand von bevorzugten Ausführungsbeispielen näher erläutert. Es zeigen
- Fig. 1: eine erfindungsgemäße Leuchte in perspektivischer Seitenansicht;
- Fig. 2: die Leuchte im vertikalen Querschnitt;
- Fig. 3: ein Basisendteil eines Basisteils der Leuchte in Fig. 1 in vergrößerter perspektivischer Darstellung von links unten;
- Fig. 4: eine besondere Einzelheit des Basisteils in vergrößerter Darstellung;
- Fig. 5: eine besondere Einzelheit des Basisteils in abgewandelter Ausgestaltung und in perspektivischer Darstellung.

Die Hauptteile der in ihrer Gesamtheit mit 1 bezeichneten Leuchte sind ein sockelförmiges Basisteil 2 mit vereinfacht dargestellten Befestigungsmitteln 3 zum Befestigen des Basisteils 2 an der Anbauseite 4 eines Anbaukörpers, z. B. einer Decke oder einer Wand, eine wannenförmige Abdeckung 5, die durch Befestigungsmittel 6 an der der Anbauseite 4 abgewandten Seite des Basisteils 2 mit diesem lösbar verbindbar ist, einem Raster 7, das zwischen dem Basisteil 2 und der Bodenwand 5a der Abdeckung 5 angeordnet ist und weiteren, insbesondere durch wenigstens eine Steckfassung gebildeten Befestigungsmitteln 8 zur Halterung und elektrischen Verbindung von einer mittig oder zwei nebeneinander angeordneten Lampen 9 sowie weiteren üblichen Betriebsmitteln zur elektrischen Stromversorgung.

Die vorzugsweise längliche Leuchte 1 weist eine im wesentlichen rechteckige oder quadratische Querschnittsform auf, wobei sie auch unter Berücksichtigung ihrer sich rechtwinklig zur Längsmittelachse erstreckenden Stirnseiten die Form eines Rechteckquaders aufweist. Die vorzugsweise ebenen Seitenwände 5b und gegebenenfalls auch die vorzugsweise ebenen Stirnwände 5c der Abdeckung 5 können sich in Richtung auf das Basisteil 2 auch konvergent erstrecken, wie es in Fig. 2 angedeutet ist.

Das Basisteil 2 ist mit einem an der der Abdeckung 5 zugewandten Seite umlaufend ausgebildeten Ringvorsprung 2a im Längs- und Querschnitt U-förmig ausgebildet, wobei der Hohlraum dieser U-Form mit 11 bezeichnet ist.

Beim Ausführungsbeispiel ist das Basisteil 2 ein Blechteil, das einteilig geformt sein kann. Die Abdeckung 5 ist mit der Bodenwand 5a und den Seiten- bzw. Stirnwänden 5b, 5c topfförmig ausgebildet, und sie faßt mit einem Ringstutzen 12 in den Hohlraum 11 ein, wobei zwischen dem Ringstutzen 12 und dem Ringvorsprung 2a ein die Montage bzw. Demontage gewährleistendes Bewegungsspiel vorhanden ist. Die Querschnittsform des Ringstutzens 12 ist an die viereckige Querschnittsform des Ringvorsprungs 2a angepaßt. Der Ringstutzen 12 ist somit bezüglich den Außenseiten der Abdeckung 5 um das Maß der Dicke d des Ringvorsprungs 2a verjüngt. In diesem Verjüngungsbereich erstreckt sich an einander gegenüberliegenden Seiten, hier den Längsseiten (s. Fig. 1), oder auf dem gesamten Umfang ein ringförmiger Deckenwandabschnitt 5d einteilig von der zugehörigen Seiten- bzw. Stirnwand 5b, 5c zur Ringwand 12a des Ringstutzens 12. Der Ringvorsprung 2a liegt somit dem Deckenwandabschnitt 5d gegenüber. Die Befestigungsmittel 6 können z. B. durch Verrastungsvorrichtungen 13 gebildet sein, die zwischen dem Ringstutzen 12 und dem Ringvorsprung 2a wirksam sind und durch vorzugsweise am Ringvorsprung 2a befestigte Rastnasen 13a gebildet sein können, die jeweils einen Rastvorsprung 13b am Ringstutzen 12 mit einer elastischen Kraft hintergreifen. Beim Montieren des Anbauteils 5 durch Einstecken weichen die z. B. an Federarmen angeordneten Rastnasen 13a selbsttätig aus und schnappen hinter den Rastvorsprüngen 13b selbsttätig ein, wodurch die Abdeckung 5 am Basisteil 2 lösbar fixiert ist. Vorzugsweise ist die Verrastungsvorrichtung 13 zum Lösen der Abdeckung 5 durch eine manuell an ihr ausgeübte Zugkraft lösbar, wobei die Rastnasen 13a selbsttätig ausweichen. Für eine sichere Fixierung reichen zwei einander gegenüberliegend und mittig angeordnete Verrastungsvorrichtungen 13 aus. Bei der vorliegenden länglichen Bauweise ist es vorteilhaft, in jedem Endbereich zwei einander gegenüberliegend angeordnete Verrastungsvorrichtungen 13 vorzusehen.

Das aus Blech geformte Basisteil 2 weist einen den Hohlraum 11 oberseitig begrenzenden Deckenwandabschnitt 2b und innen- sowie außenseitige Seitenwandabschnitte 2c, 2d auf, die kastenförmig miteinander verbunden sind. Der äußere Seitenwandabschnitt 2d überragt den Deckenwandabschnitt 2b zur Anbauseite 4 hin. Von seinem freien Rand kann sich ein kurzer Flanschabschnitt 2e nach innen erstrecken, wodurch der Seitenwandabschnitt 2d stabilisiert wird. In dem sich zwischen dem freien Rand des äußeren Seitenwandabschnitts 2d und dem Deckenwandabschnitt 2b vorhandenen Hohlraum 14 kann sich eine Einbuchtung 2f des Deckenwandabschnitts 2b erstrecken, wodurch ein nach oben vergrößerter Freiraum 11 für elektrische Betriebsmittel und dgl. geschaffen wird, z. B. ein Vorschaltgerät 15, das von unten an dem Deckenwandabschnitt 2b - gegebenenfalls in der Einbuchtung 2f - befestigt ist, z. B. mittels nicht dargestellten Schrauben.

Im Basisteil 2 ist an wenigstens einer Seite, hier an beiden Längsseiten eine Ausnehmung 16 vorgesehen, die seitlich sowie zur Abdeckung 5 hin offen ist und beim Ausführungsbeispiel durch zwei winkelförmige Wandabschnitte 2h, 2i begrenzt ist, von denen sich der Wandabschnitt 2h an oder in einem geringen Abstand vom inneren Seitenwandabschnitt 2c erstreckt und somit den Abstand a an der Außenseite aufweist und der Wandabschnitt 2i den Abstand b von der Stirnseite des Ringvorsprungs 2a Deckenwandabschnitt 5d aufweist und sich beim Ausführungsbeispiel etwa auf halber Höhe des Basisteils 2 befindet. Der Abstand a beträgt vorzugsweise etwa 5 mm bis 20 mm. Ein Abstand a von etwa 12 mm ist unter Berücksichtigung vorgegebener Raumverhältnisse und Außenabmessungen der Leuchte 1 besonders vorteilhaft. Der Abstand b beträgt vorzugsweise ebenfalls wenigstens etwa 5 mm und er ist insbesondere geringer bemessen als die Höhe h des Basisteils 2, wodurch das Basisteil 2 an der Anbauseite 4 die Form eines stabilen Sockels erhält.

Bei dem Raster 7 handelt es sich um eine an sich bekannte Bauweise mit zwei einander gegenüberliegenden Reflexionsseitenwänden 17, die bezüglich einer zur Anbauseite 4 rechtwinklig gerichteten Längsmittelebene E symmetrisch angeordnet und geformt sind, und mit sich dazwischen quer erstreckenden aufrechten Rasterwänden 18, die durch an sich bekannte Befestigungsmittel 19 mit den Reflexionsseitenwänden 17 verbunden sind, und deren Höhe geringer als die Höhe der Reflexionsseitenwände 17 bemessen ist, so daß die wenigstens eine Lampe 9 zwischen den einen Längsabstand c voneinander aufweisenden Rasterwänden 18 und den oberen Rändern der Reflexionsseitenwände 17 angeordnet ist. Das Raster 7 ist vorzugsweise an der Abdeckung 5 positioniert oder fixiert. Für eine Deckenleuchte reicht eine Positionierung - hier in der Mitte - in der Abdeckung 5 aus, da das Raster 7 aufgrund der Schwerkraft an der Bodenwand 5a anliegen kann. Zur Positionierung in der Mitte können von den unteren Rändern der Reflexionsseitenwände 17 nach außen abstehende Positionierarme 21 vorgesehen sein, die sich bis zu den Seitenwänden 5b erstrecken. Die Länge der Positionierarme 21 ist so groß bemessen, daß das Raster 7 durch Schrägstellung aus der verjüngten Öffnung 5e der Abdeckung 5 einsetzbar bzw. entnehmbar ist. Die Positionierarme 21 können auch elastisch biegbar sein, so daß das Einsetzen bzw. Entnehmen des Rasters im verjüngten Öffnungsbereich möglich ist. Das Raster 7 kann auch an der Abdeckung 5 befestigt sein, z. B. durch Verkleben des unteren Randbereichs der Reflexionsseitenwände 17 mit der Bodenwand 5a, wobei dieser Randbereich durch einen unteren, sich nach außen etwa parallel zur Bodenwand 5a erstreckenden Seitenwandschenkel 17a und einen sich von dessen äußeren Rand nach oben erstreckenden Seitenwandschenkel 17b gebildet sein kann. Die Positionierarme 21 können sich vom freien Rand des Seitenwandschenkels 17b zur zugehörigen Seitenwand 5b erstrecken, wobei sie mit einer seitlichen Druckspannung an diesen anliegen können, wodurch eine Klemmvorrichtung zur Positionierung des Rasters 7 der Abdeckung 5 gebildet ist. Bei einer solchen oder anderen Befestigungsvorrichung für das Raster 7 in der Abdeckung 5 eignet sich die Leuchte 1 auch für eine um etwa 90 ° verdrehte Anbringung, z. B. an einer Wand. Eine Befestigung des Rasters in der Abdeckung 5 kann bei einer Vorfertigung erfolgen, so daß bei der Montage die Abdeckung 5 und das Raster 7 zusammen montiert werden können.

Das Basisteil 2 besteht vorzugsweise aus einem sich über den Großteil der Längsabmessung erstreckenden Profilabschnitt 22 und gleichen und/oder spiegelbildlich zueinander angeordneten Endteilen 23, die durch nicht dargestellte Verbindungsvorrichtungen mit dem zugehörigen Ende des Profilabschnitts 22 verbunden sind, z. B. mittels längs des Profils zusammensteckbaren Steckvorrichtungen. Beim Ausführungsbeispiel weisen die Endteile 23 in Richtung auf den Profilabschnitt 22 vorstehende Endteilschenkel 23a auf, die durch einen Endteilsteg 23b miteinander verbunden sind. Die Verbindungsvorrichtungen zwischen den Endteilschenkeln 23a und dem Profilabschnitt 2 sind aus Vereinfachungsgründen nicht dargestellt. Im Bereich der Endteile 23 erstrecken sich der Hohlraum 11 und der Ringstutzen 12 bis zu den Endteilstegen 23b, die schmaler als die Endteilschenkel 23b bemessen sein können, wie es Fig. 3 zeigt.

Die Ausbildung des Basisteils 2 aus dem Längsabschnitt 22 und den Endteilen 23 ist aus mehreren Gründen vorteilhaft. Zum einen ist es möglich, den Längsabschnitt 22 als Profil auszubilden bzw. vorzufertigen, z. B. als Strangpreßprofil oder auch als Blechprofil, das abgekantet oder im Zuge eines Durchlaufs gewalzt bzw. geformt sein kann. Hierdurch wird eine einfache und preiswerte Herstellung für den Längsabschnitt 22 erreicht. Dieser kann somit z. B. aus Kunststoff oder Metallblech wie Stahlblech oder Aluminiumblech, bestehen. Beim Ausführungsbeispiel erstrecken sich die Ausnehmungen 16 nur im Bereich des Längsabschnitts 22, d. h. in den Endteilen 23 sind die Ausnehmungen 16 nicht vorhanden.

Ein weiterer Vorteil besteht darin, daß mehrere Längsabschnitte 22 sich stapeln lassen, wie es Fig. 4 zeigt. Im Bereich der Vorfertigung lassen sich somit mehrere oder eine Vielzahl Längsabschnitte 22 bei verringertem Raumbedarf lagern und deshalb auch günstig transportieren.

Fig. 5 zeigt eine gleichfalls vorteilhafte Alternative für das Basisteil 2 und/oder den Längsabschnitt 22. Bei dieser Ausgestaltung ist die Deckenwand 2b durch einen z. B. sich vertikal erstreckenden Verbindungsschenkel 2j mit dem Flanschabschnitt 2e zu einer Kastenform verbunden. Der innenseitige Seitenwandabschnitt 2c fehlt dagegen, wobei beim Ausführungsbeispiel sich vom Wandabschnitt 2h ein Innenschenkel 2k nach innen erstreckt, z. B. U-förmig.

Die Stapelbarkeit ist bei beiden Profilformen gewährleistet, weil der Abstand a unter Berücksichtigung eines Bewegungsspiels größer ist als die Abmessung des Flanschabschnitts 2e beim Ausführungsbeispiel nach Fig. 2 und 4 oder die Abmessung e des nach oben weisenden Sockelringes 24. Die Endteile 23 können auch beim Ausführungsbeispiel nach Fig. 5, wie vorbeschrieben, ausgebildet sein.

Die Bodenwand 5a der Abdeckung 5 besteht wenigstens im Bereich des beim vorliegenden Ausführungsbeispiel durch ein Raster 7 gebildeten Reflektors 7a oder im gesamten Bodenwandbereich aus klar lichtdurchlässigem Material wie Glas oder Kunststoff. Hierdurch gibt die Leuchte 1 im Funktionsbetrieb ein Licht mit hoher Leuchtdichte in der durch den Pfeil 25 verdeutlichten, quer zur Bodenwand 5a gerichteten Hauptabstrahlrichtung ab. Die Seitenwände 5b können aus klar durchsichtigem oder durchscheinendem (opalem) Material bestehen. In beiden Fällen ist die Leuchte 1 bzw. die Abdeckung 5 somit geeignet, durch den Pfeil 26 vereinfacht dargestelltes Seitenlicht abzustrahlen, das aus Lichtstrahlen gebildet ist, die von der wenigstens einen Lampe 9 durch den sich zwischen den oberen Rändern der Reflexionsseitenwände 17 erstreckenden Abstand f in den Raum oberhalb des Reflektors 7a erstrecken und von dem sich darüber befindlichen Freiraum 27 seitlich nach außen gelangen. Hierzu kann eine Reflexion dieser Lichtstrahlen an der Innenseite der Deckenwand 2b beitragen, deren Innenseite vorzugsweise als Reflexionsfläche ausgebildet ist. Hierbei wird ein Anteil 26a des Seitenlichts auch schräg aufwärts durch die Deckenwandabschnitte 5d abgestrahlt, was zur weiteren Beleuchtung der seitlichen Umgebung der Leuchte 1 beiträgt, insbesondere im Bereich der Anbauseite 4. Auch die Seitenwände 5b einschließlich den sich außerhalb des Reflektors 7a befindlichen Bodenwandabschnitten 5a1 und die Deckenwandabschnitte 5d können aus klar durchsichtigem oder durchscheinendem (opalem) Material bestehen.

Die Leuchte 1 kann durch die Abstrahlung von farbigem Seitenlicht 26 spezifiziert und an besondere Bedürfnisse und Raumeinrichtungen angepaßt werden. Es kann der stufenförmige Absatz, mit dem die Abdeckung 5 an dem Basisteil 2 befestigt ist, hier die Ringstutzenwand 12a und/oder die Deckenwandabschnitte 5d, gefärbt sein.

Eine andere Ausgestaltung zur Erzeugung von farbigem Seitenlicht 26 bzw. 26a kann durch die Anordnung eines sich quer zum Seitenlicht 26 erstreckenden Farbfilters 28 im Hohlraum 5e erzeugt werden. Das Farbfilter 28 kann z. B. durch eine Folie aus vorzugsweise steifem Material gebildet sein, die sich schräg zwischen dem oberen Randbereich der Reflexionsseitenwände 17 und dem Eckenbereich des Hohlraums 11 erstreckt und das Seitenlicht 26 färbt. Zur formschlüssigen Halterung des Farbfilters 28 kann jeweils am oberen Rand der Reflexionsseitenwände 17 ein kleiner Querschenkel (nicht dargestellt) angeformt sein, der in Verbindung mit dem Eckenbereich des Hohlraums 11 eine formschlüssige Halterung gewährleistet.

Die Farbe des Seitenlichts 26 bzw. auch 26a kann z. B. grün, blau, gelb oder rot sein.

Die Leuchte 1 strahlt somit gerichtetes Licht 25 nach unten und Seitenlicht 26 bzw. 26a gleicher bzw. weißer Farbe oder farbiges Licht zur Seite ab, um die Umgebung und den Bereich der Anbauseite mit zu beleuchten.

## Patentansprüche

1. Leuchte (1) mit einem Basisteil (2), das wenigstens eine Fassung für wenigstens eine Lampe (9) trägt sowie mit einer wannenförmigen Abdeckung (5), die durch lösbare Befestigungsmittel (6) mit dem Basisteil (2) verbunden ist,
wobei die Abdeckung (5) eine bezüglich ihrer Breite verringerte Anschlußöffnung (5e) aufweist, zu deren Rand hin sich von den Seitenwänden (5a) Deckenwandabschnitte (5d) nach innen erstrecken,
**dadurch gekennzeichnet,**
**dass** das Basisteil (2) in seinem der Abdeckung (5) zugewandten Bereich derart ausgestaltet ist, dass im montierten Zustand der Abdeckung (5) eine an die Deckenwandabschnitte (5d) angrenzende und jeweils seitlich offene Ausnehmung (16) gebildet ist, welche eine Lichtabstrahlung auch über die Deckenwandabschnitte (5d) ermöglicht.

2. Leuchte nach Anspruch 1,
**dadurch gekennzeichnet,**
**daß** die Leuchte (1) zwischen dem Basisteil (2) und der Bodenwand (5a) der Abdeckung (5) ein Raster (7) aufweist und die Bodenwand (5a) wenigstens im Bereich des Rasters (7) klar durchsichtig ist.

3. Leuchte nach Anspruch 2,
**dadurch gekennzeichnet,**
**daß** das Raster (7) an der Abdeckung (5) positioniert oder fixiert ist.

4. Leuchte nach Anspruch 2 oder 3,
**dadurch gekennzeichnet,**
**daß** das Raster (7) an der Bodenwand (5a) anliegt.

5. Leuchte nach Anspruch 3 oder 4,
**dadurch gekennzeichnet,**
**daß** das Raster (7) an der Bodenwand (5a) oder den Seitenwänden (5b) der Abdeckung (5) positioniert oder fixiert ist.

6. Leuchte nach einem der vorherigen Ansprüche,
**dadurch gekennzeichnet,**
**daß** die Seitenwände (5b) der Abdeckung (5) klar durchsichtig oder durchscheinend (opal) sind.

7. Leuchte nach einem der vorherigen Ansprüche,
**dadurch gekennzeichnet,**
**daß** die vorzugsweise ebenen Seitenwände (5b) der Abdeckung (5) in ihrer der Bodenwand (5a) abgewandten Richtung konvergent sind.

8. Leuchte nach einem der vorherigen Ansprüche,
**dadurch gekennzeichnet,**
**daß** die Leuchte (1) eine langgestreckte Leuchte ist.

9. Leuchte nach einem der vorherigen Ansprüche,
**dadurch gekennzeichnet,**
**daß** das Basisteil (2) aus einem Längsabschnitt (22) und an zwei einander gegenüberliegenden Enden des Längsabschnitts (22) angeordneten Endteilen (23) besteht.

10. Leuchte nach einem der vorherigen Ansprüche,
**dadurch gekennzeichnet,**
**daß** die Ausnehmungen (16) sich über die gesamte Länge erstrecken oder in einem Abstand von den Enden enden oder sich nur im Längsabschnitt (22) erstrecken.

11. Basisteil (2) für eine Leuchte (1), insbesondere nach einem der vorherigen Ansprüche, mit auf einer Seite des Basisteils (2) angeordneten Befestigungsmitteln (3) zur Befestigung an einer Anbauseite (4) eines Leuchtenträgers und an seiner gegenüberliegenden Seite angeordneten Befestigungsmitteln (6) zur lösbaren Befestigung einer Abdeckung (5) für wenigstens eine Lampe (9),
**dadurch gekennzeichnet,**
**daß** das Basisteil (2) einen Längsabschnitt (22) und an zwei einander gegenüberliegenden Enden des Längsabschnitts (22) angeordnete Endteile (23) aufweist, und daß der Längsabschnitt (22) an seinen sich zwischen den Endteilen (23) erstreckenden Längsseiten derart ausgestaltet ist, daß im montierten Zustand der Abdeckung (5) seitlich offene Ausnehmungen (16) gebildet werden, über welche eine Lichtabstrahlung ermöglicht wird.

12. Leuchte oder Basisteil nach einem der Ansprüche 9 bis 11,
**dadurch gekennzeichnet,**
**daß** der Längsabschnitt (22) ein Profilabschnitt ist.

## Claims

1. Luminaire (1) having a base part (2), which carries at least one fitting for at least one lamp (9), and having a tub-shaped cover (5) which is connected with the base part (2) by releasable attachment means (6),
wherein the cover (5) has a connection opening (5e) which is reduced with regard to its width, towards the edge of which cover wall sections (5d) extend inwardly from the side walls (5a),
**characterized in that**,
the base part (2) is so configured in its region towards the cover (5) that in the mounted condition of the cover (5) there is formed a recess (16) in each case open to the side and bounding on the cover wall sections (5d), which recess makes possible light emission also via the cover wall sections (5d).

2. Luminaire according to claim 1,
**characterized in that**,
the luminaire (1) has a raster (7) between the base part (2) and the base wall (5a) of the cover (5), and the base wall (5a) is clear transparent at least in the region of the raster (7).

3. Luminaire according to claim 2,
**characterized in that**,
the raster (7) is positioned or fixed on the cover (5).

4. Luminaire according to claim 2 or 3,
**characterized in that**,
the raster (7) bears on the base wall (5a).

5. Luminaire according to claim 3 or 4,
**characterized in that**,
the raster (7) is positioned or fixed on the base wall (5a) or the side walls (5b) of the cover (5).

6. Luminaire according to any preceding claim,
**characterized in that**,
the side walls (5b) of the cover (5) are clear transparent or translucent (opal).

7. Luminaire according to any preceding claim,
**characterized in that**,
the preferably plane side walls (5b) of the cover (5) are convergent in their direction away from the base wall (5a).

8. Luminaire according to any preceding claim,
**characterized in that**,
the luminaire (1) is an elongated luminaire.

9. Luminaire according to any preceding claim,
**characterized in that**,
the base part (2) is of a longitudinal section (22) and two end parts (23) arranged at two opposite ends of the longitudinal section (22).

10. Luminaire according to any preceding claim,
**characterized in that**,
the recesses (16) extend over the entire length or end at a spacing from the ends or extend only in the longitudinal section (22).

11. Base part (2) for a luminaire (1), in particular in accordance with any preceding claim, having on one side of the base part (2) attachment means (3) arranged for attaching to a mounting side (4) of a luminaire carrier and on its opposite side attachment means (6) arranged for the releasable attachment of a cover (5) for at least one lamp (9),
**characterized in that**,
the base part (2) has a longitudinal section (22) and two end parts (23) arranged at two opposite ends of the longitudinal section (22), and **in that** the longitudinal section (22) is so configured at its longitudinal sides extending between the end parts (23) that in the mounted condition of the cover (5) recesses (16) open to the side are formed, via which an emission of light is possible.

12. Luminaire or base part according to any of claims 9 to 11,
**characterized in that**,
the longitudinal section (22) is a profile section.

## Revendications

1. Lampe (1), avec un élément de base (2), portant au moins une douille pour au moins une ampoule (9) et avec un couvercle (5) en forme de cuve, qui est relié à l'élément de base (2) par des moyens de fixation amovibles (6),
le couvercle (5) comportant un orifice de raccordement (5e) rétréci par rapport à sa largeur, vers le bord duquel des sections de paroi supérieure (5d) s'étendent à partir des parois latérales (5a)
**caractérisée en ce que**, dans sa région faisant face au couvercle (5), l'élément de base (2) est conçu de façon à former à l'état monté du couvercle (5) un évidement (16) adjacent aux sections de paroi supérieure (5d) et respectivement, ouvert latéralement, qui permet une réflexion de la lumière également sur les sections du fond supérieur (5d).

2. Lampe selon la revendication 1,
**caractérisée en ce qu'**entre l'élément de base (2) et le fond inférieur (5a) du couvercle (5), la lampe (1) comporte une trame (7) et le fond inférieur (5a) est transparent au moins dans la région de la trame (7).

3. Lampe selon la revendication 2,
**caractérisée en ce que** la trame (7) est positionnée ou fixée sur le couvercle (5).

4. Lampe selon la revendication 2 ou 3,
**caractérisée en ce que** la trame (7) est appliquée sur la paroi du fond (5a).

5. Lampe selon la revendication 3 ou 4,
**caractérisée en ce que** la trame (7) est positionnée ou fixée sur la paroi du fond (5a) ou sur les parois latérales (5b) du couvercle (5).

6. Lampe selon l'une quelconque des revendications précédentes,
**caractérisée en ce que** les parois latérales (5b) du couvercle (5) sont transparentes ou translucides (opales).

7. Lampe selon l'une quelconque des revendications précédentes,
**caractérisée en ce que** les parois latérales (5b) du couvercle (5), qui sont de préférence planes, sont convergentes dans leur direction opposée à la paroi du fond (5a).

8. Lampe selon l'une quelconque des revendications précédentes,
**caractérisée en ce que** la lampe (1) est une lampe allongée.

9. Lampe selon l'une quelconque des revendications précédentes,
**caractérisée en ce que** l'élément de base (2) est composé d'une section longitudinale (22) et de deux éléments d'extrémité (23) disposés sur des extrémités opposées entre elles de la section longitudinale (22).

10. Lampe selon l'une quelconque des revendications précédentes,
**caractérisée en ce que** les évidements (16) s'étendent sur toute la longueur ou finissent à une distance des extrémités ou ne s'étendent que dans la section longitudinale (22).

11. Elément de base (2) pour une lampe (1), notamment selon l'une quelconque des revendications précédentes, avec des moyens de fixation (3) disposés sur un côté de l'élément de base (2), pour la fixation sur un côté d'assemblage (4) d'un support de lampe et avec des moyens de fixation (6) disposés sur son côté opposé, pour la fixation amovible d'un couvercle (5) pour au moins une ampoule (9),
**caractérisé en ce que** l'élément de base (2) comporte une section longitudinale (22) et des éléments d'extrémités (23) disposés sur deux extrémités opposées de la section longitudinale (22) et **en ce que** sur ses côtés longitudinaux qui s'étendent entre les éléments d'extrémité (23), la section longitudinale (22) est conçue de façon à former à l'état monté du couvercle (5) des évidements (16) latéralement ouverts, par l'intermédiaire desquels une réflexion de la lumière est possible.

12. Lampe ou élément de base selon l'une quelconque des revendications 9 à 11,
**caractérisée en ce que** la section longitudinale (22) est une section de profilé.
